# EUROPÄISCHE PATENTSCHRIFT

(11) **EP 0 768 077 B1**
(45) Veröffentlichungstag und Bekanntmachung des Hinweises auf die Patenterteilung: **03.01.2001**
(21) Anmeldenummer: 96115821.9
(22) Anmeldetag: 02.10.1996
(51) Int. Cl.: A61H 3/00

(54) **Hilfseinrichtung für gehbehinderte Personen**
Assistance device for persons with impaired walking ability
Dispositif d'assistance pour handicapés des jambes

(30) Priorität: 13.10.1995 DE 19538204
(43) Veröffentlichungstag der Anmeldung: 16.04.1997
(73) Patentinhaber: Bartel, Karl-Heinz, 74889 Sinsheim-Hilsbach (DE)
(72) Erfinder: Bartel, Karl-Heinz, 74889 Sinsheim-Hilsbach (DE)
(74) Vertreter: Reinhard - Skuhra - Weise & Partner

(56) Entgegenhaltungen:
- EP-A- 0 576 734
- WO-A-95/00046
- WO-A-96/12529
- DE-A- 2 013 317
- DE-A- 4 412 987
- DE-U- 9 104 034
- US-A- 4 263 902
- US-A- 4 274 430
- US-A- 4 844 199

## Beschreibung

Die Erfindung betrifft eine Hilfseinrichtung für gehbehinderte Personen mit reduzierter Treppensteigfähigkeit zur Überwindung von stufenförmigen Gebäudeteilen, wie Treppen, Absätze und dergleichen, mit einer Stufen bzw. Absatzhöhe von 6 - 20 cm.

Für gehbehinderte Personen stellen derartige stufen- und/oder kantenförmige Gebäudeteile in den meisten Fällen ein Hindernis dar, das nicht ohne weiteres überwunden werden kann. Entweder muß eine Hilfsperson eingreifen oder es müssen besondere Maßnahmen getroffen werden, wie das Schaffen von behindertengerechten Absatzanschrägungen für Rollstuhlbenutzung bzw. Treppenlifte oder Fahrstühle. Gerade im häuslichen Bereich stellt jedoch der Einbau derartiger aufwendiger technischer Hilfsmaßnahmen häufig eine nicht nur finanziell, sondern auch räumlich nicht vereinbarbare Maßnahme dar. Dies gilt insbesondere für solche Personen, die trotz ihrer Gehbehinderung noch eine gewisse eigenständige Gehfähigkeit bewahrt oder durch Training nach Unfall oder Krankheit wiedererlangt haben.

Mit der Erfindung soll für diesen letztgenannten Personenkreis die Möglichkeit geschaffen werden, mit einer preiswerten und einfach zu handhabenden medizinischen Hilfseinrichtung ohne fremde Hilfe Absätze, Treppen und sonstige Bauteile überwinden bzw. bewältigen zu können. Funktionsgemäß ist die erfindungsgemäße Hilfseinrichtung für solche gehbehinderten Personen vorgesehen, die aufgrund ihrer verbliebenen oder wiedererlangten Beinmobilität die Füße nicht bis zur vollen Höhe einer Treppenstufe oder dergleichen, jedoch mindestens zur Hälfte dieser Höhe, anheben können.

Aus der US-A-4 263 902 ist eine orthopädische Sandale offenbart, die zur Korrektur von Hammerzehen und X-Zehen dient und bei der eine Fußbefestigung über Bänder erfolgt. Zur Beaufschlagung von Hammerzehen für deren Korrektur ist eine schwenkbare Halteeinrichtung vorgesehen, die die Zehen beim Anheben des Hackens beaufschlagt, jedoch nicht bei aufgesetzten Hacken.

In der EP - A-0 576 734 ist ein Schuh mit einer hohlen aufblasbaren Sohle offenbart, der weiterhin einen üblichen Schuhaufbau zur Befestigung an einem Fuß besitzt.

In der US-4,274,430 ist eine Hilfseinrichtung für gehbehinderte Personen mit reduzierter Treppensteigfähigkeit zur Überwindung von stufenförmigen Gebäudeteilen offenbart, bei der ein Stock mit einer seitlichen Plattform versehen ist, deren Höhe der Hälfte der Höhe einer Durchschnittsstufe entspricht. Bei dieser Einrichtung ist jedoch keine Befestigung für den Schuh oder Fuß des Benutzers vorgesehen, und demgemäß besteht immer die Gefahr, daß der Schuh bzw. Fuß bei gehbehinderten Personen seitlich abrutschen kann und die Person einen Unfall erleidet.

Erfindungsgemäß besteht die eingangs genannte Hilfseinrichtung aus einem stabilen klotzähnlichen Grundkörper, dessen Höhe der halben Stufen- bzw. Absatzhöhe entspricht, und der unter einem Fuß bzw. einem Schuh mittels eines Fuß- bzw. Schuheinschuboberteils mit einem aufblasbaren integrierten Fuß- bzw. Schuhhaltepolster befestigbar ist.

Mit einer derartigen Stufengehhilfe ist es vorteilhaft möglich, daß Personen mit Gehbehinderung ohne fremde Hilfe Treppen steigen und Absätze überwinden können, wobei die Füße nur etwa eine halbe Stufe hoch angehoben werden müssen. Dabei ist vorteilhaft das Fuß- bzw. Schuhhaltepolster in den Fuß- bzw. Schuhoberteil integriert und bevorzugt nach Art eines Manschettenabschnitts mit breitflächiger Fuß- bzw. Schuhoberseitenanlage ausgebildet.

Gemäß einer weiteren bevorzugten Ausgestaltung der Erfindung ist für das Fuß- bzw. Schuhaltepolster eine Luftaufblas- und eine -ablaßeinrichtung vorgesehen, welche vorzugsweise mit einem Fuß- bzw. Schuhhaltepolster-Anschlußschlauch, einer Ballpumpe und einem zugeordneten Ein- und Ablaßventil gebildet ist, wie im Zusammenhang mit der üblichen Blutdruckmessung bekannt. Die Länge des Schlauchs ist dabei vorteilhaft derart bemessen, daß die gehbehinderte Person ohne eine Bückbewegung die Ballpumpe und das zugeordnete Einlaß- und Ablaßventil manuell bedienen kann. Besonders vorteilhaft ist in diesem Zusammenhang, wenn ein Benutzertaillenbefestigungsgurt bzw. - clip vorgesehen ist, um die Luftaufblas- und ablaßeinrichtung in einem gut zugänglichen Bereich zu halten.

Zur sicheren Verwendung der Hilfseinrichtung ist es weiterhin günstig, wenn die Unterseite des Grundkörpers mit einem rutschsicheren Material, wie quer profiliertes Gummi oder dergleichen, beschichtet ist. Damit ist in besonderem Maße dafür Sorge getragen, daß die gehbehinderte Person bei Benutzung der Hilfseinrichtung nicht zusätzlich noch ein Wegrutschen befürchten muß.

Gemäß einer bevorzugten weiteren Ausgestaltung der Erfindung ist die Oberseite des Grundkörpers mit einem rutschsicheren, gegebenenfalls elastischen, Material, wie Gummi, Kork oder dergleichen, beschichtet, und bevorzugt weist wenigstens die Oberseite des Grundkörpers die Kontur einer Schuhauftrittsfläche auf. Hierdurch ergibt sich einerseits ein gewisser Verwendungskomfort und andererseits eine formentsprechende Anpassung des Grundkörpers in seiner räumlichen Ausgestaltung.

Für die Verwendung der Hilfseinrichtung ist es zudem günstig, wenn der stabile Grundkörper aus einem leichtgewichtigen Material besteht, beispielsweise aus Styropor oder Kunststoff.

Nach einer weiteren vorteilhaften Ausgestaltung der Erfindung weist der Grundkörper eine Einrichtung zur Veränderung der Grundkörperhöhe auf, um die Hilfseinrichtung an unterschiedliche bauliche Gegebenheiten anpassen zu können. Die Einrichtung kann dabei zwischen zwei Hälften des Grundkörpers angeordnet und mechanisch, beispielsweise nach Art eines Keil- oder Scherengetriebes arbeiten. In einer besonders einfachen bevorzugten Ausgestaltung weist der Grundkörper einen Aufbau aus einer zur Oberseite gehörenden und einer zur Unterseite gehörenden Platte auf, die zur Einstellung der Höhe des Grundkörpers mit Zwischenplatten stabil verbindbar sind.

Gemäß einer weiteren bevorzugten Ausgestaltung der Erfindung ist in dem Grundkörper eine Aufnahmekammer für die Luftaufblas- und -ablaßeinrichtung gebildet. Diese Aufnahmekammer kann entweder für das Verstauen der Luftaufblas- und -ablaßeinrichtung bei Nichtgebrauch oder zur festen Integration einer mittels einer Fernsteuerung betätigbaren integrierten Luftaufblas- und -ablaßeinrichtung dienen, wobei für die Fernsteuerung entweder elektromagnetische Signale bzw. Funk, optische oder auch akustische Steuersignale bei entsprechender Empfängerkonfiguration vorgesehen sein können.

Nachfolgend wird die Erfindung anhand der beigefügten Zeichnungen näher erläutert. Es zeigen:
- Fig. 1: eine perspektivische Ansicht eines Ausführungsbeispiels einer erfindungsgemäßen Stufenhilfseinrichtung;
- Fig. 2: eine Draufsicht auf die Hilfseinrichtung gemäß Fig. 1;
- Fig. 3 bis 7: schematisiert die Benutzung der erfindungsgemäßen Hilfseinrichtung beim Treppensteigen.

In Fig. 1 ist eine Ausbildung von einer Hilfseinrichtung 10 für gehbehinderte Personen zur Überwindung von stufenförmigen Gebäudeteilen, wie Treppen, Absätzen und dergleichen, dargestellt. Die Hilfseinrichtung 10 besteht aus einem stabilen klotzähnlichen Grundkörper 11 mit einer Oberseite 12 und einer parallel zu dieser verlaufenden Unterseite 13. Der Grundkörper 11 besteht aus einem leichtgewichtigen Material, beispielsweise aus Styropor oder Kunststoff.

Die Oberseite 12 und die Unterseite 13 sind, wie in Zusammenhang mit Fig. 2 ersichtlich, etwa in Form einer Schuhauftrittsfläche konturiert und besitzen eine rutschsichere Beschichtung. Bei der Oberseite des Grundkörpers 11 ist eine Beschichtung aus Gummi, Kork oder dergleichen, mit Querprofilierung vorgesehen. Auf der Unterseite 13 des Grundkörpers 11 befindet sich eine rutschsichere Beschichtung aus querprofiliertem Gummi 15.

Die Hilfseinrichtung 10 weist weiterhin eine Befestigungseinrichtung zur Anbringung an einem nicht dargestellten Fuß oder Schuh auf, die aus einem Fuß- bzw. Schuheinschuboberteil 16 mit einem aufblasbaren integrierten Fuß- bzw. Schuhhaltepolster 17 besteht. Das Fuß- bzw. Schuheinschuboberteil 16 wölbt sich trichterförmig wie bei einem Puschen oder einer Sandale über die Oberseite 12 des Grundkörpers 11 und ist an dem Grundkörper 11 seitlich oder unterseitig befestigt. Das Fuß- bzw. Schuhhaltepolster 17 befindet sich unterhalb der Außenfläche des Fuß- bzw. Schuheinschuboberteils 16 und ist in dieses nach Art eines Manschettenabschnitts mit breitflächiger Fußoberseitenanlage ausgebildet, wie in Fig. 1 gestrichelt angedeutet. Für das Aufblasen und Ablassen von Luft ist ein Ventil 20 vorgesehen, das aus der Oberseite des Fuß- bzw. Schuheinschuboberteils 16 vorsteht und in nicht dargestellter Weise mit einem langen Schlauch, einer Ballpumpe und einem zugeordneten Einlaß- und Ablaßventil verbunden ist, ähnlich wie bei einem Blutdruckmeßgerät.

In dem Grundkörper 11 ist in nicht dargestellter Weise eine Kammer für die Aufnahme der Luftaufblas- und -ablaßeinrichtung bei Nichtgebrauch gebildet. Alternativ kann diese Aufnahmekammer auch für die ständige Unterbringung einer fernsteuerbaren integrierten Luftaufblas- und -ablaßeinrichtung vorgesehen sein.

Die Höhe des Grundkörpers 11 beträgt etwa die Hälfte der Höhe der zu überwindenden Treppenstufen bzw. Absatzhöhe. Die Länge 1 und die Breite b des Grundkörpers hängen von der jeweiligen Fuß- bzw. Schuhgröße ab.

In den Fig. 3 bis 7 ist die Benutzung der Hilfseinrichtung 10 für das Steigen einer Treppe schematisch dargestellt. Von einer gehbehinderten Person, die in der Lage ist, die Füße vorwärts und rückwärts sowie mindestens auf die halbe Höhe einer Treppenstufe, jedoch nicht eine volle Treppenstufenhöhe zu bewegen, sind nur das rechte und das linke Bein von hinten dargestellt.

Unter dem rechten Fuß ist die erfindungsgemäße Hilfseinrichtung 10 angeordnet, wobei das Fuß- bzw. Schuhhalteprolster 17 bis zum sicheren Sitz am Fuß bzw. Schuh aufblasbar ist.

Aus der in Fig. 3 gezeigten Stellung verlagert nun die gehbehinderte Person ihr Gewicht auf den rechten Fuß, wodurch der linke Fuß ebenfalls auf dasselbe Niveau wie der rechte, nämlich die Halbstufenhöhe, angehoben wird, wie in Fig. 4 gezeigt. Aus dieser Stellung hebt die Person dann den linken Fuß um die restliche halbe Stufe an und setzt ihn nach vorn auf die Treppenstufe, wie in Fig. 5 gezeigt. Anschließend verlagert die Person ihr Gewicht auf den linken Fuß, wodurch gleichzeitig der rechte Fuß auf das Niveau der Treppenstufe angehoben wird. Die Unterseite 13 bzw. 15 der Hilfseinrichtung 10 befindet sich dabei auf halber Höhe der Treppenstufe, wie in Fig. 6 gezeigt. Nach einem Anheben des rechten Fußen kann dann dieser mit der darunter angeordneten Hilfseinrichtung auf die Treppenstufe abgesetzt werden, wie in Fig. 7 gezeigt. Das Steigen der Treppe setzt sich dann in gleicher Weise mit abwechselnder Gewichtsverlagerung auf die Füße und entsprechendem Anheben des rechten bzw. des linken Fußes fort.

Die erfindungsgemäß Hilfseinrichtung schafft somit in Form eines schuhähnlichen Gegenstandes die Voraussetzung dafür, daß gehbehinderte Personen ohne fremde Hilfe Treppen steigen und Absätze überwinden können, wobei die Füße nur eine halbe Stufe angehoben werden müssen. Die Stufenhöhe der Treppe, die etwa 13 bis 20 cm beträgt, wird dabei vorteilhaft bis zur Hälfte reduziert, und die gehbehinderte Person nimmt mit dieser Hilfseinrichtung bzw. Stufengehhilfe sozusagen die halbe Stufe am Fuß mit. Die erfindungsgemäße Hilfseinrichtung kann auch günstig als Therapiehilfe für Patienten mit reduzierter Treppensteigfähigkeit für Stufen- bzw. Absatzhöhen von 6 bis 20 cm eingesetzt werden.

## Patentansprüche

1. Hilfseinrichtung für gehbehinderte Personen mit reduzierter Treppensteigfähigkeit zur Überwindung von stufenförmigen Gebäudeteilen, wie Treppen, Absätze und dergleichen mit einer Stufen- bzw. Absatzhöhe von 6-20 cm, bestehend aus einem stabilen klotzähnlichen Grundkörper (11), dessen Höhe der halben Stufen- bzw. Absatzhöhe entspricht, und der unter einem Fuß bzw. einem Schuh mittels eines von der Hilfseinrichtung umfassten Fuß- bzw. Schuheinschuboberteils (16) mit einem aufblasbaren integrierten Fuß- bzw. Schuhhaltepolster (17) befestigbar ist.

2. Hilfseinrichtung nach Anspruch 1, dadurch gekennzeichnet, daß das Fußhaltepolster (17) nach Art eines Manschettenabschnitts mit breitenflächiger Fuß- bzw. Schuhoberseitenanlage ausgebildet ist.

3. Hilfseinrichtung nach einem der vorangehenden Ansprüche, dadurch gekennzeichnet, daß für das Fuß- bzw. Schuhhaltepolster (17) eine Luftaufblas- und eine -ablaßeinrichtung vorgesehen sind.

4. Hilfseinrichtung nach Anspruch 3, dadurch gekennzeichnet, daß die Luftaufblas- und ablaßeinrichtung mit einem Fuß- bzw. Schuhhaltepolster-Anschlußschlauch, einer Gummipumpe und einem zugeordneten Einlaß- und Ablaßventil gebildet ist.

5. Hilfseinrichtung nach einem der vorangehenden Ansprüche, dadurch gekennzeichnet, daß für die Luftaufblas- und ablaßeinrichtung ein Benutzertaillenbefestigungsgurt bzw. - clip vorgesehen ist.

6. Hilfseinrichtung nach einem der vorangehenden Ansprüche, dadurch gekennzeichnet, daß die Unterseite (13) des Grundkörpers (11) mit einem rutschsicheren Material, wie querprofiliertes Gummi (15) oder dergleichen, beschichtet ist.

7. Hilfseinrichtung nach einem der vorangehenden Ansprüche, dadurch gekennzeichnet, daß die Oberseite (12) des Grundkörpers (11) mit einem rutschsicheren, gegebenenfalls elastischen Material (14), wie Gummi, Kork oder dergleichen, beschichtet ist.

8. Hilfseinrichtung nach einem der vorangehenden Ansprüche, dadurch gekennzeichnet, daß wenigstens die Oberseite (12) des Grundkörpers (11) die Außenkontur einer Schuhauftrittsfläche aufweist.

9. Hilfseinrichtung nach einem der vorangehenden Ansprüche, dadurch gekennzeichnet, daß das Fuß- bzw. Schuheinschuboberteil (16) an den Seiten des Grundkörpers (11) angebracht ist.

10. Hilfseinrichtung nach einem der vorangehenden Ansprüche, dadurch gekennzeichnet, daß der Grundkörper (11) aus einem leichtgewichtigen Material besteht.

11. Hilfseinrichtung nach einem der vorangehenden Ansprüche, dadurch gekennzeichnet, daß der Grundkörper (11) eine Einrichtung zur Veränderung der Grundkörperhöhe aufweist.

12. Hiflseinrichtung nach einem der vorangehenden Ansprüche, dadurch gekennzeichnet, daß der Grundkörper (11) einen Aufbau aus einer zur Oberseite (12) und einer zur Unterseite (13) gehörenden Platte aufweist, die zur Einstellung der Höhe des Grundkörpers (11) mit Zwischenplatten stabil verbindbar sind.

13. Hiflseinrichtung nach einem der vorangehenden Ansprüche, dadurch gekennzeichnet, daß in den Grundkörper (11) eine Aufnahmekammer für die Luftaufblas- und -ablaßeinrichtung gebildet ist.

14. Hilfseinrichtung nach einem der Ansprüche 3 bis 13, dadurch gekennzeichnet, daß für die Luftaufblas- und -ablaßeinrichtung eine Fernsteuerung vorgesehen ist.

## Claims

1. Assisting device for persons with impaired walking ability whose ability to climb stairs is impaired, for overcoming stepped parts in a building, such as stairs, landings and the like having a rise of step or landing of 6 to 20 cm, consisting of a stable block-like basic body (11) having a height corresponding to half the height of the step or landing, respectively, and being adapted to be fastened under a foot or a shoe, respectively, by means of closed uppers (16) for insertion of the foot or shoe, respectively, which is comprised in the assisting device, which uppers include an inflatable integrated foot or shoe holding pad (17).

2. Assisting device according to Claim 1, characterised in that said foot-retaining pad (17) is configured in the manner of a collar section with a wide-surface support for the foot or closed uppers, respectively.

3. Assisting device according to any of the preceding Claims, characterised in that an air inflation and an air discharge means are provided for said foot or shoe holding pad (17), respectively.

4. Assisting device according to Claim 3, characterised in that said air inflation and discharge means is configured to include a foot or shoe holding pad connecting hose, a rubber pump and an associated inlet and discharge valve.

5. Assisting device according to any of the preceding Claims, characterised in that a belt or clip, respectively, is provided for fastening said air inflation and discharge means at the user's waist.

6. Assisting device according to any of the preceding Claims, characterised in that the underside (13) of said basic body (11) is coated with an anti-slipping material such as rubber (15) with a transverse profile or the like.

7. Assisting device according to any of the preceding Claims, characterised in that the upper side (12) of said basic body (11) is coated with an anti-slipping, possibly resilient, material (14) such as rubber, cork or the like.

8. Assisting device according to any of the preceding Claims, characterised in that at least said upper side (12) of said basic body (11) presents the outside contour of a shoe tread surface.

9. Assisting device according to any of the preceding Claims, characterised in that said closed uppers (16) for insertion of the foot or shoe, respectively, is attached on the sides of said basic body (11).

10. Assisting device according to any of the preceding Claims, characterised in that said basic body (11) consists of a light-weight material.

11. Assisting device according to any of the preceding Claims, characterised in that said basic body (11) comprises a means for varying the height of said basic body.

12. Assisting device according to any of the preceding Claims, characterised in that said basic body (11) presents a structure consisting of a plate appertaining to the upper side (12) and a plate appertaining to the lower side (13), which plate are adapted for stable connection with intermediate plates for adjustment of the height of said basic body (11).

13. Assisting device according to any of the preceding Claims, characterised in that a chamber is formed in said basic body (11) for receiving said air inflation and discharge means.

14. Assisting device according to any of the Claims 3 to 13, characterised in that a remote controller is provided for controlling said air inflation and discharge means.

## Revendications

1. Dispositif d'assistance pour personnes handicapées des jambes qui ont une aptitude réduite à monter les escaliers pour franchir des parties de bâtiments en forme de marches, tels que des escaliers, des gradins et analogues, ayant une hauteur de marche ou de gradin de 6 à 20 cm, constitué par un corps de base en forme de sabot stable (11), dont la hauteur correspond à la moitié de la hauteur de marche ou de gradin et qui peut être fixé au-dessous d'un pied ou d'une chaussure à l'aide d'une partie supérieure (16) permettant l'insertion du pied ou de la chaussure et entourée par le dispositif d'assistance, et comportant un coussin intégré gonflable (17) de retenue du pied ou de la chaussure.

2. Dispositif d'assistance selon la revendication 1, caractérisé en ce que le coussin (17) de retenue du pied est agencé à la manière d'une section en forme de manchon s'appliquant par une large surface sur la face supérieure du pied ou de la chaussure.

3. Dispositif d'assistance selon l'une des revendications précédentes, caractérisé en ce qu'un dispositif de gonflage à l'air et un dispositif d'évacuation de l'air sont prévus pour le coussin (17) de retenue du pied ou de la chaussure.

4. Dispositif d'assistance selon la revendication 3, caractérisé en ce que le dispositif de gonflage à l'air et d'évacuation d'air est formé par un tuyau de raccordement du coussin de retenue du pied ou de la chaussure, une pompe en caoutchouc et une soupape associée d'entrée et d'évacuation.

5. Dispositif d'assistance selon l'une des revendications précédentes, caractérisé en ce qu'une ceinture ou une pince de fixation à la taille de l'utilisateur est prévue pour le dispositif de gonflage à l'air et d'évacuation d'air.

6. Dispositif d'assistance selon l'une des revendications précédentes, caractérisé en ce que la face inférieure (13) du corps de base (11) est recouverte par un matériau antidérapant, comme par exemple un caoutchouc (15) profilé transversalement ou analogue.

7. Dispositif d'assistance selon l'une des revendications précédentes, caractérisé en ce la face supérieure (12) du corps de base (11) est recouverte par un matériau antidérapant (14), éventuellement élastique, tel que du caoutchouc, du liège ou analogue.

8. Dispositif d'assistance selon l'une des revendications précédentes, caractérisé en ce qu'au moins la face supérieure (12) du corps de base (11) possède le contour extérieur d'une surface d'appui d'une chaussure.

9. Dispositif d'assistance selon l'une des revendications précédentes, caractérisé en ce la partie supérieure (16) d'insertion du pied ou de la chaussure est disposée sur les côtés du corps de base (11).

10. Dispositif d'assistance selon l'une des revendications précédentes, caractérisé en ce le corps de base (11) est réalisé en un matériau léger.

11. Dispositif d'assistance selon l'une des revendications précédentes, caractérisé en ce que le corps de base (11) possède un dispositif pour modifier la hauteur du corps de base.

12. Dispositif d'assistance selon l'une des revendications précédentes, caractérisé en ce le corps de base (11) possède un agencement constitué par une plaque qui fait partie de la face supérieure (12) et d'une plaque qui fait partie de la face inférieure (13), ces plaques pouvant être reliées de façon stable à des plaques intercalaires pour le réglage de la hauteur du corps de base (11).

13. Dispositif d'assistance selon l'une des revendications précédentes, caractérisé en ce qu'une chambre de logement pour le dispositif de gonflage à l'air et d'évacuation d'air est formée dans le corps de base (11).

14. Dispositif d'assistance selon l'une des revendications 3 à 13, caractérisé en ce qu'une télécommande est prévue pour le dispositif de gonflage à l'air et d'évacuation d'air.
